# EUROPÄISCHE PATENTSCHRIFT

(11) **EP 3 172 409 B1**
(45) Veröffentlichungstag und Bekanntmachung des Hinweises auf die Patenterteilung: **17.02.2021**
(21) Anmeldenummer: 15778938.9
(22) Anmeldetag: 12.10.2015
(51) Int. Cl.: F01D 5/30

(54) **RADSCHEIBENANORDNUNG MIT DICHTBLECHEN**
WHEEL DISK ASSEMBLY HAVING SEALING PLATES
AGENCEMENT DE DISQUE DE ROUE POURVU DE TÔLES D'ÉTANCHÉITÉ

(30) Priorität: 30.10.2014 EP 14191066
(43) Veröffentlichungstag der Anmeldung: 31.05.2017
(73) Patentinhaber: Siemens Energy Global GmbH & Co. KG, 81739 München (DE)
(72) Erfinder: KAMPKA, Kevin, 45478 Mülheim a. d. Ruhr (DE); KOWALZIK, Christian, 13353 Berlin (DE); SCHRÖDER, Peter, 45327 Essen (DE); VEITSMAN, Vyacheslav, 45879 Gelsenkirchen (DE)
(86) Internationale Anmeldenummer: PCT/EP2015/073548
(87) Internationale Veröffentlichungsnummer: WO 2016/066412

(56) Entgegenhaltungen:
- US-A- 3 070 351

## Beschreibung

Die vorliegende Erfindung betrifft eine Radscheibenanordnung mit einer Radscheibe, mehreren Schaufeleinrichtungen, die entlang eines Außenumfangs der Radscheibe befestigt sind, mehreren Dichtblechen, die zwischen der Radscheibe und den Schaufeleinrichtungen in Umfangsrichtung verschiebbar aufgenommen sind, und Sicherungseinrichtungen, die derart ausgebildet sind, dass sie die Dichtbleche gegen eine Verschiebung in Umfangsrichtung sichern, wobei als Sicherungseinrichtungen Bolzen vorgesehen sind, die in in der Radscheibe angeordneten Bohrungen lösbar gehalten sind und in Ausnehmungen eingreifen, die an den der Radscheibe zugewandten Flächen der Dichtbleche ausgebildet sind.

Radscheibenanordnungen der eingangs genannten Art sind im Stand der Technik bekannt. Sie bilden Komponenten von Rotoren, wie beispielsweise Gasturbinen oder dergleichen. Normalerweise sind zwischen der Radscheibe und den Schaufeleinrichtungen mehrere Dichtbleche in Umfangsrichtung verschiebbar aufgenommen. So können die Dichtbleche beispielsweise in radial voneinander beabstandet angeordnete Ringnuten eingesetzt sein, die an der Radscheibe einerseits und an den Schaufeleinrichtungen andererseits ausgebildet sind. Um eine ordnungsgemäße Funktion der Dichtbleche zu gewährleisten, ist es erforderlich, die einzelnen Dichtbleche gegen eine Verschiebung in Umfangsrichtung zu sichern, wozu entsprechende Sicherungseinrichtungen verwendet werden. Eine solche Sicherungseinrichtung kann beispielsweise durch eine sich durch ein im Dichtblech vorgesehenes Durchgangsloch erstreckende Schraube und eine an der Radscheibe vorgesehene Gewindebohrung gebildet sein, in welche die Schraube im bestimmungsgemäß montierten Zustand geschraubt ist. Ein Problem einer derart ausgebildeten Sicherungseinrichtung besteht allerdings darin, dass sich die mit der in der Radscheibe vorgesehenen Gewindebohrung einhergehende Kerbwirkung negativ auf die Festigkeit der Radscheibe auswirken und entsprechend Probleme bereiten kann. Darüber hinaus lassen sich Schrauben im Zweifelsfall häufig nicht mehr lösen, was ein aufwändiges Aufbohren der Schraubverbindung nach sich zieht, wodurch die teure Radscheibe beschädigt wird.

So offenbart beispielsweise die US 3,070,351 einen Sicherungsrings für in Axialnuten sitzende Laufschaufeln eines Verdichters. Zur Befestigung des Sicherungsrings am Schaufelrad sind Spannhülsen vorgesehen. Die Spannhülsen sitzen in fluchtenden Bohrungen, die einerseits im Schaufelrad und andererseits im Sicherungsring vorgesehen sind. Der Sitz der Spannhülsen ist aber nicht weiter gesichert, so dass ein Verlust der Spannhülsen möglich ist.

Ausgehend von diesem Stand der Technik ist es eine Aufgabe der vorliegenden Erfindung, eine Radscheibenanordnung der eingangs genannten Art mit alternativem Aufbau zu schaffen.

Zur Lösung dieser Aufgabe schafft die vorliegende Erfindung eine Radscheibenanordnung der eingangs genannten Art, wobei zum manuellen Lösen des Eingriffs des jeweiligen Bolzens aus der zugehörigen Ausnehmung die betreffenden Bolzen federnd in die Bohrung weiter eintauchbar sind. Aufgrund der Tatsache, dass die Bolzen der erfindungsgemäßen Sicherungseinrichtungen im Gegensatz zum eingangs beschriebenen Stand der Technik nicht mit der Radscheibe verschraubt sondern lediglich in Bohrungen der Radscheibe eingesetzt sind und zum Lösen des Eingriffs federnd in die Bohrung weiter eintauchbar ist, kann so ein selbstgesicherter Bolzen bereitgestellt werden, der nicht durch ein weiteres Bauteil gegen Verlust gesichert werden muss. Das Dichtblech, in welches der Bolzen eingreift, dient mithin gleichzeitig als Mittel gegen Verlust des Bolzens. Damit ist eine einfache sowie zuverlässige Radscheibenanordnung angegeben, die zudem eine besonders einfache und schnelle Montage wie Demontage der Dichtbleche und Bolzen erlaubt.

Erfindungsgemäß weist der zumindest eine Bolzen an seinem der Radscheibe zugewandten Endbereich zumindest einen radial auswärts vorstehenden Vorsprung als Anlage für ein zugeordnetes Dichtblech auf. Auf diese Weise wird eine sichere und ordnungsgemäße Positionierung der Dichtbleche unter Beibehaltung eines definierten Abstandes zwischen der Radscheibe und den Dichtblechen gewährleistet.

Gemäß einer ersten Ausgestaltung sind die Bolzen derart ausgestaltet, dass sie in ihrer endgültigen Montage-Position sich am Bohrungsgrund abstützend federnd an die der Radscheibe zugewandten Flächen der Dichtbleche anpressen. Damit wird ein spielfreier und somit verschleißarmer Sitz des Bolzens in der Ausnehmung des Dichtblechs gewährleistet.

Vorzugsweise kann die Bohrung gewindefrei ausgestalt sein, so dass die Festigkeit der Radscheibe durch die Kerbwirkung von Gewinden nicht herabgesetzt wird.

Gemäß einer Ausgestaltung der vorliegenden Erfindung weist die Bohrung einen im Wesentlichen halbkugelförmig ausgebildeten Bohrungsgrund auf. Entsprechend ist zwischen Bohrung und Bohrungsgrund ein Übergangsradius vorhanden, was ebenfalls eine unnötige Schwächung der Radscheibe verhindert.

Bevorzugt weisen die Bolzen an ihrem der Radscheibe zugewandten Endbereich zumindest einen, vorzugsweise zwei Federschenkel auf, die in die zugeordnete Bohrung greifen. Dank dieses einstückigen Aufbaus lassen sich die Bolzen einfach und wiederholt montieren und demontieren. Eine separate Feder ist gemäß dieser bevorzugten Ausgestaltung nicht erforderlich, was die Montage vereinfacht.

Die Federschenkel sind vorteilhaft einander gegenüber angeordnet, wodurch gleichmäßig wirkende Klemmkräfte erzielt werden.

Der zumindest eine Vorsprung ist vorteilhaft ringförmig ausgebildet, was insbesondere in Bezug auf die Fertigung des Bolzens von Vorteil ist.

Gemäß einer Ausgestaltung der vorliegenden Erfindung sind die an den Dichtblechen ausgebildeten Ausnehmungen als Durchgangslöcher ausgebildet. Dies ist zum einen aus fertigungstechnischer Sicht von Vorteil. Zum anderen lassen sich die Bolzen einfacher in die zugeordneten Ausnehmungen einführen, da sie durch die Durchgangslöcher von außen sichtbar sind.

Vorteilhaft sind die an den Dichtblechen ausgebildeten Ausnehmungen als sich radial erstreckende Langlöcher ausgebildet, um während des bestimmungsgemäßen Einsatzes der Radscheibenanordnung Wärmedehnungen kompensieren zu können.

Weitere Merkmale und Vorteile der vorliegenden Erfindung werden anhand der nachfolgenden Beschreibung einer Radscheibe gemäß einer Ausführungsform der vorliegenden Erfindung unter Bezugnahme auf die beiliegende Zeichnung deutlich. Darin ist
- Figur 1: eine schematische perspektivische Ansicht einer Radscheibenanordnung gemäß einer Ausführungsform der vorliegenden Erfindung;
- Figur 2: eine schematische Schnittansicht, die eine Sicherungseinrichtung der in Figur 1 dargestellten Radscheibenanordnung zeigt;
- Figur 3: eine schematische perspektivische Ansicht eines Dichtbleches der in Figur 1 dargestellten Radscheibenanordnung;
- Figur 4: eine vergrößerte Ansicht einer in dem in Figur 3 dargestellten Dichtblech ausgebildeten Ausnehmung; und
- Figur 5: eine schematische perspektivische Ansicht eines Bolzens der in Figur 2 dargestellten Sicherungseinrichtung.

Die Figuren 1 bis 5 zeigen eine Radscheibenanordnung 1 gemäß einer Ausführungsform der vorliegenden Erfindung bzw. Komponenten derselben. Die Radscheibenanordnung 1 umfasst eine Radscheibe 2, mehrere Schaufeleinrichtungen 3, die entlang eines Außenumfangs der Radscheibe 2 befestigt sind, und mehrere Dichtbleche 4, die sich zwischen der Radscheibe 2 und den Schaufeleinrichtungen 3 erstrecken und in Umfangsrichtung U verschiebbar aufgenommen sind. Genauer gesagt sind die Dichtbleche 4 in Ringnuten eingesetzt, die in radialer Richtung R voneinander beabstandet angeordnet sind, wobei die Ringnuten an der Radscheibe 2 einerseits und an den Schaufeleinrichtungen 3 andererseits ausgebildet sind.

Um die Dichtbleche 4 gegen eine Verschiebung in Umfangsrichtung U zu sichern, umfasst die Radscheibenanordnung 1 mehrere Sicherungseinrichtungen 5, vorliegend eine Sicherungseinrichtung 5 pro Dichtblech 4. Jede Sicherungseinrichtung 5 weist einen Bolzen 6 auf, der an der Radscheibe 2 befestigt ist und in eine Ausnehmung 7 greift, die an der der Radscheibe 2 zugewandten Fläche eines jeden Dichtblechs 4 ausgebildet ist. Die Bolzen 6 sind lösbar klemmend in gewindefreien Bohrungen 8 der Radscheibe 2 gehalten, wobei jede Bohrung 8 einen im Wesentlichen halbkugelförmig ausgebildeten Bohrungsgrund aufweist. Die Bolzen 6 weisen an ihrem der Radscheibe 2 zugewandten Endbereich zwei einander gegenüberliegend angeordnete Federschenkel 9 auf, die im bestimmungsgemäß montierten Zustand unter Ausübung einer Klemmkraft an der Wandung der Bohrung 8 anliegen, wie es in Figur 2 dargestellt ist. An ihrem der Radscheibe 2 abgewandten Endbereich weisen die Bolzen 8 einen radial auswärts vorstehenden Vorsprung 10 auf, der vorliegend ringförmig ausgebildet ist und als Anlage für ein zugeordnetes Dichtblech 4 dient. Gleichzeitig wirkt der Vorsprung 10 als Abstandshalter und definiert einen vorbestimmten Abstand zwischen der Radscheibe 2 und dem entsprechenden Dichtblech 4. Die an den Dichtblechen 4 ausgebildeten Ausnehmungen 7 sind als Durchgangslöcher vorgesehen, genauer gesagt als durchgehende und sich radial erstreckende Langlöcher, so dass den Bolzen 6 in radialer Richtung R ein Bewegungsspiel verbleibt, insbesondere in radialer Auswärtsrichtung.

Die erfindungsgemäße Radscheibenanordnung 1 zeichnet sich insbesondere dadurch aus, dass die Bolzen 6 dank der Federschenkel 9 in einfacher Weise und wiederholt montiert sowie demontiert werden können. Während bei der Montage zuerst der Bolzen 6 derart tief in die Bohrung eingetaucht wird, dass anschließend ein Dichtblech an seinem Endbereich vorbeibewegt werden kann, so ist zur Demontage der Bolzen 6 ebenso in die Bohrung 8 einzutauchen, um den Eingriff des Bolzens 6 mit der Ausnehmung 7 zu lösen und so eine Verschiebung des Dichtblechs in Umfangsrichtung zu ermöglich. Die Federwirkung des Bolzens 6 ist dabei so gerichtet, dass der Bolzen sich aus seiner Bohrung zumindest teilweise heraus bewegt, sobald dieser freigegeben ist.

Ein weiterer Vorteil besteht darin, dass die Bohrung 8 gewindefrei ausgebildet ist, so dass die Festigkeit der Radscheibe 2 nicht unnötig durch Kerbwirkung beeinträchtigt wird. Auch ist der im Wesentlichen halbkugelförmig ausgebildete Bohrungsgrund der Festigkeit zuträglich. Dank des Vorsprungs 10 ist eine definierte Lage der Dichtbleche 4 im bestimmungsgemäß montierten Zustand gewährleistet. Die Ausbildung der Ausnehmungen 7 als sich radial erstreckende und durchgehende Langlöcher, die den Bolzen 6 in radialer Richtung ein Bewegungsspiel belassen, ermöglicht eine Kompensation von Wärmedehnungen der Dichtbleche 4 während des bestimmungsgemäßen Betriebes der Radscheibenanordnung 1.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Radscheibenanordnung (1) mit einer Radscheibe (2) und mit mehreren Schaufeleinrichtungen (3), welche (3) entlang eines Außenumfangs der Radscheibe (2) befestigt sind, und mit mehreren Dichtblechen (4), welche (4) zwischen der Radscheibe (2) und den Schaufeleinrichtungen (3) in Umfangsrichtung verschiebbar aufgenommen sind, und mit Sicherungseinrichtungen (5), welche (5) die Dichtbleche (4) gegen eine Verschiebung in Umfangsrichtung (U) sichern, wobei als Sicherungseinrichtungen Bolzen (6) vorgesehen sind, welche (6) in an der Radscheibe (2) angeordneten Bohrungen (8) lösbar gehalten sind und in Ausnehmungen (7) greifen, welche (7) an der Radscheibe (2) zugewandten Flächen der Dichtbleche (4) ausgebildet sind, wobei zumindest einer der Bolzen (6) zum Lösen des Eingriffs aus der zugehörigen Ausnehmung (7) weiter in die Bohrung (8) federnd eintauchbar ist,
**dadurch gekennzeichnet,**
**dass** der Bolzen (6) an seinem der Radscheibe (2) abgewandten Endbereich zumindest einen radial auswärts vorstehenden Vorsprung (10) als Anlage für ein zugeordnetes Dichtblech (4) aufweist.

2. Radscheibenanordnung (1) nach Anspruch 1,
**dadurch gekennzeichnet,**
**dass** alle Bolzen zum Lösen des Eingriffs aus der zugehörigen Ausnehmung (7) weiter in die Bohrung (8) federnd eintauchbar sind, wobei die Bolzen (6) an ihrem der Radscheibe (2) abgewandten Endbereich zumindest einen radial auswärts vorstehenden Vorsprung (10) als Anlage für ein zugeordnetes Dichtblech (4) aufweisen.

3. Radscheibenanordnung (1) nach Anspruch 1 oder 2,
**dadurch gekennzeichnet,**
**dass** sich der Bolzen (6) am Bohrungsgrund abstützend an die der Radscheibe (2) zugewandten Flächen der Dichtbleche (4) anpresst.

4. Radscheibenanordnung (1) nach einem der Ansprüche 1 bis 3,
**dadurch gekennzeichnet,**
**dass** die Bohrung (8) einen im Wesentlichen halbkugelförmig ausgebildeten Bohrungsgrund aufweist und/oder gewindefrei ist.

5. Radscheibenanordnung (1) nach einem der Ansprüche 1 bis 4,
**dadurch gekennzeichnet,**
**dass** der Bolzen (6) an seinem der Radscheibe (2) zugewandten Endbereich zumindest einen Federschenkel (9) aufweist, der in die zugeordneten Bohrung (8) greift.

6. Radscheibenanordnung (1) nach Anspruch 5,
**dadurch gekennzeichnet,**
**dass** zwei Federschenkel (9) einander gegenüber angeordnet sind.

7. Radscheibenanordnung (1) nach einem der Ansprüche 1 bis 6,
**dadurch gekennzeichnet,**
**dass** der zumindest eine Vorsprung (10) ringförmig ausgebildet ist.

8. Radscheibenanordnung (1) nach einem der Ansprüche 1 bis 7,
**dadurch gekennzeichnet,**
**dass** die an den Dichtblechen (4) ausgebildeten Ausnehmungen (7) als Durchgangslöcher ausgebildet sind.

9. Radscheibenanordnung (1) nach einem der Ansprüche 1 bis 7,
**dadurch gekennzeichnet,**
**dass** die an den Dichtblechen (4) ausgebildeten Ausnehmungen (7) als sich radial erstreckende Langlöcher ausgebildet sind.

## Claims

1. Wheel disk assembly (1), having a wheel disk (2) and having a plurality of blade devices (3), which (3) are fastened along an outer circumference of the wheel disk (2), and having a plurality of sealing plates (4), which (4) are received between the wheel disk (2) and the blade devices (3) such that they can be displaced in the circumferential direction, and having securing devices (5) which (5) secure the sealing plates (4) against displacement in the circumferential direction (U), wherein bolts (6) are provided as securing devices, which bolts (6) are releasably held in bores (8) arranged on the wheel disk (2) and engage in cutouts (7) which (7) are formed in faces of the sealing plates (4) oriented toward the wheel disk (2), wherein at least one of the bolts (6), in order to release the engagement from the associated cutout (7), can be resiliently pressed further into the bore (8),
**characterized in that**
the bolt (6) has, at its end region oriented away from the wheel disk (2), at least one radially outwardly protruding projection (10) as a bearing surface for an associated sealing plate (4).

2. Wheel disk assembly (1) according to Claim 1,
**characterized in that**
all of the bolts, in order to release the engagement from the associated cutout (7), can be resiliently pressed further into the bore (8), wherein the bolts (6) have, at their end region oriented away from the wheel disk (2), at least one radially outwardly protruding projection (10) as a bearing surface for an associated sealing plate (4).

3. Wheel disk assembly (1) according to Claim 1 or 2,
**characterized in that**
the bolt (6), braced against the base of the bore, presses against the faces of the sealing plates (4) oriented toward the wheel disk (2).

4. Wheel disk assembly (1) according to one of Claims 1 to 3,
**characterized in that**
the bore (8) has an essentially hemispherical bore base, and/or is untapped.

5. Wheel disk assembly (1) according to one of Claims 1 to 4,
**characterized in that**
the bolt (6) has, at its end region oriented toward the wheel disk (2), at least one spring leg (9) engaging in the associated bore (8).

6. Wheel disk assembly (1) according to Claim 5,
**characterized in that**
two spring legs (9) are arranged opposite one another.

7. Wheel disk assembly (1) according to one of Claims 1 to 6,
**characterized in that**
the at least one projection (10) is annular.

8. Wheel disk assembly (1) according to one of Claims 1 to 7,
**characterized in that**
the cutouts (7) formed in the sealing plates (4) are formed as through-holes.

9. Wheel disk assembly (1) according to one of Claims 1 to 7,
**characterized in that**
the cutouts (7) formed in the sealing plates (4) are formed as radially extending elongate slots.

## Revendications

1. Agencement (1) de disque de roue, comprenant un disque (2) de roue et comprenant plusieurs dispositifs (3) à aube, qui (3) sont fixés suivant un pourtour extérieur du disque (2) de roue, et comprenant plusieurs tôles (4) d'étanchéité, qui (4) sont reçues, avec possibilité de se déplacer dans la direction du pourtour, entre le disque (2) de roue et les dispositifs (3) à aube, et comprenant des dispositifs (5) de sécurité, qui (5) empêchent les tôles (4) d'étanchéité de se déplacer dans la direction (U) du pourtour, dans lequel il est prévu, comme dispositif de sécurité, des axes (6), qui (6) sont maintenus de manière amovible dans des trous (8) du disque (2) de roue et pénètrent dans des évidements (7), lesquels (7) sont constitués sur des surfaces, tournées vers le disque (2) de roue, des tôles (4) d'étanchéité, dans lequel au moins l'un des axes (6) peut, pour faire cesser la pénétration, être enfoncé élastiquement hors de l'évidement (7) associé davantage dans le trou (8),
**caractérisé**
**en ce que** l'axe (6) a, sur sa partie d'extrémité loin du disque (2) de roue, au moins une saillie (10) en saillie radialement vers l'extérieur, comme contact pour une tôle (4) d'étanchéité associée.

2. Agencement (1) de disque de roue suivant la revendication 1,
**caractérisé en ce que** tous les axes sont, pour faire cesser la pénétration, enfoncés élastiquement hors de l'évidement (7) associé, davantage dans le trou (8),
les axes (6) ayant, à leur partie de bout loin du disque (2) de roue, au moins une saillie (10) en saillie radialement vers l'extérieur, comme montage pour une tôle d'étanchéité associée

3. Agencement (1) de disque de roue suivant 1 ou 2,
**caractérisé**
**en ce que** l'axe (6), en s'appuyant au fond du trou, presse sur les surfaces, tournées vers le disque (2) de roue, des tôle (4) d'étanchéité.

4. Agencement (1) de disque de roue suivant l'une des revendications 1 à 3,
**caractérisé**
**en ce que** le trou (8) a un fond de trou constitué sensiblement en forme d'hémisphère et/ou n'est pas taraudé.

5. Agencement (1) de disque de roue suivant l'une des revendications 1 à 4,
**caractérisé**
**en ce que** l'axe (6) a, sur sa partie de bout, tournée vers le disque (2) de roue, une branche (9) à ressort, qui pénètre dans le trou (8) associé.

6. Agencement (1) de disque de roue suivant la revendication 5,
**caractérisé**
**en ce que** deux branches (9) à ressort sont disposées en face l'une de l'autre.

7. Agencement (1) de disque de roue suivant l'une des revendications 1 à 6,
**caractérisé**
**en ce que** la au moins une saillie (10) est constituée en ayant une forme annulaire.

8. Agencement (1) de disque de roue suivant l'une des revendications 1 à 7,
**caractérisé**
**en ce que** les évidements (7), constitués sur les tôles (4) d'étanchéité, sont constituée sous la forme de trous traversants.

9. Agencement (1) de disque de roue suivant l'une des revendications 1 à 7,
**caractérisé**
**en ce que** les évidements (7), constitués sur les tôles (4) d'étanchéité, sont constitués sous la forme de boutonnières s'étendant radialement.
